# EUROPÄISCHE PATENTSCHRIFT

(11) **EP 3 531 016 B1**
(45) Veröffentlichungstag und Bekanntmachung des Hinweises auf die Patenterteilung: **07.06.2023**
(21) Anmeldenummer: 19159276.5
(22) Anmeldetag: 26.02.2019
(51) Int. Cl.: F21V 21/005, F21V 21/34, F21V 21/02, F21V 21/112, F21V 31/00, F21V 27/02, F21S 8/00, F21Y 115/10

(54) **LICHTBANDSYSTEM MIT ELEKTRISCHEM BAUELEMENT**
LIGHT STRIP SYSTEM WITH ELECTRICAL COMPONENT
SYSTÈME DE BANDE LUMINEUSE POURVU DE COMPOSANT ÉLECTRIQUE

(30) Priorität: 27.02.2018 DE 202018101055 U
(43) Veröffentlichungstag der Anmeldung: 28.08.2019
(73) Patentinhaber: Zumtobel Lighting GmbH, 6850 Dornbirn (AT)
(72) Erfinder: Galler, Gerhard, 6900 Bregenz (AT); Hauser, Michael, 3033 Altlengbach (AT)
(74) Vertreter: Thun, Clemens

(56) Entgegenhaltungen:
- DE-U- 7 435 540
- DE-U1-202016 100 264
- FR-A1- 2 913 482

## Beschreibung

Die Erfindung betrifft ein Lichtbandsystem mit einer Tragschienenanordnung und einer an der Tragschienenanordnung gehalten angeordneten, abgedichteten Kanalanordnung.

Ein derartiges Lichtbandsystem ist aus der EP 3 196 549 A1 bekannt. Das Lichtbandsystem umfasst eine Tragschienenanordnung mit mehreren, in Längsrichtung hintereinander angeordneten Tragschienenelementen. An der Tragschienenanordnung ist eine abgedichtete Kanalanordnung gehalten angeordnet. In der Kanalanordnung ist eine Leuchte angeordnet, die dazu ausgestaltet ist, ein Licht durch die Kanalanordnung hindurch in einen Außenraum des Lichtbandsystems abzugeben. Außerdem ist in der Kanalanordnung eine Durchgangsverdrahtung zur elektrischen Versorgung der Leuchte angeordnet.

In der DE 20 2016 100 264 U1 ist ein Lichtbandsystem mit einem länglichen Tragschienensystem für Beleuchtungseinheiten gezeigt, wobei in dem Tragschienensystem mit Hilfe von zwei Profilelementen ein länglicher Aufnahmekanal geschaffen wird. Eines der beiden Profilelemente stellt hierbei eine lichtdurchlässige Abdeckung dar, sodass das Licht von innerhalb der Tragschiene angeordneten Leuchtmitteln über die Abdeckung abgestrahlt werden kann. Ebenfalls ist beschrieben, dass elektrische Verbraucher zusätzlich auch außerhalb der Tragschiene angeordnet und mittels eines zusätzlichen mit einer innerhalb der Tragschiene verlaufenden Durchgangsverdrahtung verbunden werden können.

Der innerhalb der Kanalanordnung gebildete Aufnahmeraum, in dem sich die Leuchte und die Durchgangsverdrahtung befinden, ist dabei vor einem Eindringen von Staub und Feuchtigkeit geschützt.

Wenn man dieses Lichtbandsystem durch ein weiteres elektrisches Bauelement, beispielsweise eine Notleuchte oder einen Sensor erweitern will, besteht im Allgemeinen die Gefahr, dass hierbei die gewünschte Dichtigkeit der Kanalanordnung beeinträchtigt wird.

Der Erfindung liegt die Aufgabe zugrunde, ein Lichtbandsystem anzugeben, das sich besonders zur Anordnung eines weiteren elektrischen Bauelements eignet.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist ein Lichtbandsystem vorgesehen, das eine Tragschienenanordnung aufweist, sowie eine, an der Tragschienenanordnung gehalten angeordnete, abgedichtete Kanalanordnung, welche durch ein erstes und ein zweites Profilteil gebildet ist, wobei das zweite Profilteil eine Abdeckung der Tragschienenanordnung bildet und zumindest teilweise lichtdurchlässig ist. Weiterhin weist das Lichtbandsystem eine, in der Kanalanordnung angeordnete Leuchte auf, die dazu ausgestaltet ist, ein Licht durch die Kanalanordnung hindurch in einen Außenraum des Lichtbandsystems abzugeben, sowie eine, in der Kanalanordnung angeordnete Durchgangsverdrahtung zur elektrischen Versorgung der Leuchte. Weiterhin weist das Lichtbandsystem ein elektrisches Bauelement auf, das außerhalb der Kanalanordnung angeordnet ist, wobei innerhalb der Kanalanordnung eine, mit der Durchgangsverdrahtung elektrisch verbundene Einheit angeordnet ist, die zur elektrischen Versorgung des Bauelements dient, wobei zur elektrischen Verbindung zwischen der Einheit und dem Bauelement ein Kabel angeordnet ist, das abgedichtet durch eine Durchgangsöffnung in dem die Abdeckung bildenden zweiten Profilteil geführt ist, wobei ein bügelartiges Halteelement zur mechanischen Fixierung des Bauelements von außen an der Tragschienenanordnung derart gestaltet ist, dass zwischen dem Bauelement und der Kanalanordnung, und zwischen dem Halteelement und dem zweiten Profilteil, ein Abstand gebildet ist.

Dadurch, dass das Kabel abgedichtet durch die Kanalanordnung hindurchgeführt ist, lässt sich besonders geeignet erzielen, dass das Lichtbandsystem insgesamt vor Staub und Feuchtigkeit gut geschützt ist.

Eine besonders geeignet abgedichtete Durchführung des Kabels lässt sich erzielen, wenn eine Tülle zur Abdichtung des Kabels gegenüber der Kanalanordnung vorgesehen ist.

Vorzugsweise ist das Halteelement lediglich durch eine Federkraft an der Tragschienenanordnung gehalten. So lässt sich erzielen, dass sich das Halteelement besonders einfach an der Tragschienenanordnung anbringen lässt.

Vorzugsweise weist das Halteelement zwei Arme auf, die zum Halten des Bauelements von zwei gegenüberlegenden Seiten gegen die Tragschienenanordnung greifen. Die ist vorteilhaft mit Bezug auf eine einfache Anbringungsmöglichkeit des Halteelements und auch mit Bezug auf eine zuverlässige Halterung.

Vorzugsweise ist das Kabel mit einer Beweglichkeitsreserve angeordnet, die dazu dient, eine mögliche temperaturänderungsbedingte Lageänderung der Durchgangsöffnung gegenüber der Tragschienenanordnung und/oder gegenüber der Einheit aufzunehmen. Dies ist vorteilhaft, da es im Allgemeinen in einem Betriebsfall des Lichtbandsystems durch Wärmeentwicklung der Leuchte oder anderer Bestandteile zu Temperaturschwankungen kommt, die im Weiteren Ausdehnungen der einzelnen Teile zur Folge haben. Dabei dehnen sich Teile unterschiedlicher Materialien unterschiedlich stark aus. Wenn beispielsweise die Kanalanordnung aus einem Kunststoff besteht und die Tragschienenanordnung aus einem Metall, ist im Allgemeinen davon auszugehen, dass sich die Kanalanordnung bei Erwärmung stärker dehnt als die Tragschienenanordnung.

Eine besonders geeignete dichte Einführung des Kabels in einen Innenraum des elektrischen Bauelements lässt sich erzielen, wenn das Bauelement hierzu eine Kabelverschraubung aufweist.

Vorzugsweise sind die Kanalanordnung und das Bauelement staub- und spritzwassergeschützt ausgebildet, insbesondere der Schutzart IP65 entsprechend. Hierdurch eignet sich das Lichtbandsystem für einen Betrieb in einer entsprechend staubigen bzw. feuchten Umgebung.

Vorzugsweise umfasst das elektrische Bauelement eine Leuchte, insbesondere in Form einer Notleuchte oder einen Sensor. Das Bauelement kann auch durch eine Leuchte, insbesondere eine Notleuchte oder einen Sensor gebildet sein.

Vorzugsweise umfasst die Tragschienenanordnung mehrere metallene Tragschienenelemente, die in einem normalen Querschnitt betrachtet in erster Näherung eine U-Form aufweisen, durch die ein Innenbereich der Tragschienenanordnung begrenzt ist, wobei die Kanalanordnung zumindest überwiegend innerhalb des Innenbereichs angeordnet ist. In diesem Fall eignet sich die beschriebene Anordnung des elektrischen Bauelements besonders.

Vorzugsweise besteht die Kanalanordnung zumindest überwiegend aus einem Kunststoff, beispielsweise aus einem thermoplastischen Elastomer. Hierdurch lässt sich die gewünschte Dichtigkeit besonders geeignet erzielen.

Vorzugsweise umfasst die Kanalanordnung ein profilartiges Abdeckelement, wobei die Durchgangsöffnung in dem Abdeckelement ausgebildet ist.

Die Erfindung wird im Folgenden anhand eines Ausführungsbeispiels und mit Bezug auf die Zeichnungen näher erläutert. Es zeigen:
- Fig. 1: eine perspektivische Skizze zu einem anmeldungsgemäßen Lichtbandsystem,
- Fig. 2: eine Querschnitt-Skizze durch das Lichtbandsystem,
- Fig. 3: eine perspektivische Skizze nach Art einer Explosionsdarstellung und
- Fig. 4: eine perspektivische Skizze eines elektrischen Bauelements, hier in Form eines Sensors, in von der Tragschienenanordnung separierter Form.

Fig. 1 zeigt eine perspektivische Skizze zu einem anmeldungsgemäßen Lichtbandsystem. Das Lichtbandsystem umfasst eine Tragschienenanordnung 1, die sich entlang einer Längsachse L erstreckt. Die Tragschienenanordnung 1 kann - soweit im Folgenden nicht anders dargestellt - so gestaltet sein, wie in der eingangs erwähnten Schrift EP 3 196 559 A1 beschrieben.

Vorzugsweise umfasst die Tragschienenanordnung 1 mehrere Tragschienenelemente, die entlang der Längsachse L hintereinander in einer Reihe angeordnet sind. Die Tragschienenelemente können entlang der Längsachse L betrachtet beispielsweise jeweils eine Länge von bis zu 4 m aufweisen. So lässt sich erzielen, dass die Tragschienenanordnung insgesamt eine Erstreckung entlang der Längsachse L aufweist, die viele Meter beträgt. Die Tragschienenelemente sind vorzugsweise als Profilteile gestaltet, deren Profilachse sich parallel zur Längsachse L erstreckt. Die Tragschienenelemente können aus einem Metall bestehen, beispielsweise aus Aluminium.

Fig. 2 zeigt einen zur Längsachse L normalen Querschnitt durch die Tragschienenanordnung 1. Die Tragschienenelemente weisen vorzugsweise in diesem Querschnitt betrachtet, in erster Näherung eine U-Form auf. Durch diese U-Form ist ein Innenbereich 17 der Tragschienenanordnung begrenzt. Durch die U-Form lassen sich ein erster U-Schenkel 11, ein zweiter U-Schenkel 12 und ein, die beiden U-Schenkel 11, 12 miteinander verbindender Verbindungsschenkel 13 der Tragschienenanordnung 1 unterscheiden.

Im gezeigten Beispiel ist vorgesehen, dass bei einer betriebsbereiten Orientierung des Lichtbandsystems die Längsachse L horizontal orientiert ist und sich die beiden U-Schenkel 11, 12 nach unten erstrecken. Die Tragschienenanordnung 1 ist dementsprechend nach unten offen. In dieser Beschreibung wird der Einfachheit halber von einer solchen Orientierung ausgegangen.

Das Lichtbandsystem kann Haltefedern 15 aufweisen, die beispielsweise am Verbindungsschenkel 13 angreifend zur Halterung der Tragschienenanordnung 1 ausgebildet sind. Dabei kann zur Montage des Lichtbandsystems beispielsweise vorgesehen sein, dass die Haltefedern 15 jeweils unmittelbar oder aber über ein Abhänge-Element, etwa ein Seil oder eine Kette an einer Decke eines Raums befestigt werden.

Zur stirnseitigen Verbindung benachbarter Tragschienenelemente können Verbindungselemente 19 vorgesehen sein, die vorzugsweise - in dem normalen Querschnitt betrachtet - innerhalb des Innenbereichs 17 angeordnet sind.

An der Tragschienenanordnung 1 ist eine abgedichtete Kanalanordnung 2 gehalten angeordnet. Im gezeigten Beispiel umfasst die Kanalanordnung 2 ein erstes Profilteil 21, das sich entlang der Längsachse L erstreckt und das vorzugsweise innerhalb der beiden U-Schenkel 11, 12 angeordnet ist. Dabei kann es an den beiden U-Schenkeln 11, 12 gehalten sein. Das erste Profilteil 21 besteht vorzugsweise aus einem Kunststoff, beispielsweise aus einem thermoplastischen Elastomer. Das erste Profilteil 21 kann entlang der Längsachse L betrachtet eine Länge aufweisen, die größer ist als die Länge eines der Tragschienenelemente. Insbesondere kann das erste Profilteil 21 eine Länge von beispielsweise bis zu 50 m aufweisen. Hierdurch lässt sich eine besonders geeignete Dichtigkeit der Kanalanordnung 2 erzielen.

Weiterhin umfasst die Kanalanordnung 2 im gezeigten Beispiel ein zweites Profilteil 22, das sich im normalen Querschnitt betrachtet im Wesentlichen zwischen den beiden freien Endbereichen der beiden U-Schenkel 11, 12 erstreckt. Das zweite Profilteil 22 kann insbesondere eine Abdeckung der Tragschienenanordnung 1 bilden. Vorzugsweise ist das zweite Profilteil 22 zumindest teilweise lichtdurchlässig.

Das zweite Profilteil 22 besteht vorzugsweise aus einem Kunststoff, beispielsweise aus einem thermoplastischen Elastomer. Das zweite Profilteil 22 kann entlang der Längsachse L betrachtet eine Länge aufweisen, die größer ist als die Länge eines der Tragschienenelemente. Insbesondere kann das zweite Profilteil 22 eine Länge von beispielsweise bis zu 50 m aufweisen. Hierdurch lässt sich eine besonders geeignete Dichtigkeit der Kanalanordnung 2 erzielen.

Insbesondere kann die Länge des ersten Profilteils 21 und die Länge des zweiten Profilteils 22 dieselbe sein. Das zweite Profilteil 22 kann über eine Rastverbindung, insbesondere lediglich über eine Rastverbindung an dem ersten Profilteil 21 gehalten angeordnet sein.

Insbesondere ist die Gestaltung der Kanalanordnung 2 derart, dass in dem normalen Querschnitt betrachtet durch die Kanalanordnung 2, hier durch das erste Profilteil 21 einerseits und das zweite Profilteil 22 andererseits ein Innenbereich der Kanalanordnung 2 gebildet ist, der zur Aufnahme weiterer Teile des Lichtbandsystems geeignet ist.

Es kann vorgesehen sein, dass die Kanalanordnung 2 bzw. der Innenbereich der Kanalanordnung 2 dicht gegenüber Staub und/oder Feuchtigkeit gestaltet ist. Beispielsweise kann die Gestaltung derart sein, dass die Kanalanordnung 2 der Schutzart IP65 entspricht.

Zur stirnseitigen Abdichtung der Kanalanordnung 2 können Dichtungselemente, beispielsweise aus Schaumstoff vorgesehen sein.

Weiterhin umfasst das Lichtbandsystem eine, in der Kanalanordnung 2 bzw. in dem Innenbereich der Kanalanordnung 2 angeordnete Leuchte 3, die dazu ausgestaltet ist, ein Licht durch die Kanalanordnung 2 hindurch, insbesondere durch das zweite Profilteil 22 der Kanalanordnung 2 hindurch in einen Außenraum des Lichtbandsystems abzugeben. In der hier betrachteten Ausrichtung ist also eine Lichtabgabe der Leuchte 3 nach unten vorgesehen.

Die Leuchte 3 kann ebenfalls länglich sein, so dass sie sich mit einer Hauptachse entlang der Längsachse L erstreckt. Die Leuchte 3 kann als Lichtquelle LEDs (LED: Licht emittierende Diode) aufweisen. Es kann vorgesehen sein, dass das Lichtbandsystem außerdem wenigstens eine weitere Leuchte aufweist, die analog zu der zuerst genannten Leuchte ausgebildet ist. Dabei ist die wenigstens eine weitere Leuchte vorzugsweise mit Bezug auf die Längsachse L in einem anderen Längsabschnitt angeordnet als die zuerst genannte Leuchte 3, insbesondere nicht-überlappend mit der zuerst genannten Leuchte.

Weiterhin umfasst das Lichtbandsystem eine, in der Kanalanordnung 2 bzw. in dem Innenbereich der Kanalanordnung 2 angeordnete Durchgangsverdrahtung 4 zur elektrischen Versorgung der Leuchte 3. Vorzugsweise erstreckt sich die Durchgangsverdrahtung 4 entlang der Längsachse L über mehrere Tragschienenelemente hinweg.

In Fig. 3 ist eine perspektivische Skizze nach Art einer Explosionsdarstellung gezeigt, wobei das zweite Profilteil 22 von dem ersten Profilteil 21 getrennt gezeichnet ist. Das erste Profilteil 21 ist an der Tragschienenanordnung 1 gehalten angeordnet. Die Durchgangsverdrahtung 4 ist der besseren Übersichtlichkeit halber nicht eingezeichnet, jedoch wie beschrieben vorgesehen.

Dabei ist in Fig. 3 - ebenso wie in Fig. 1 - lediglich ein Abschnitt des Lichtbandsystems entlang der Längsachse L gezeigt. In Fig. 3 ist die Leuchte 3 nicht gezeigt. Diese befindet sich in einem nicht gezeigten weiteren Abschnitt des Lichtbandsystems.

Das Lichtbandsystem umfasst ein elektrisches Bauelement 5, 5'. Bei diesem Bauelement kann es sich beispielsweise um eine Leuchte 5, zum Beispiel in Form einer Notleuchte oder um einen Sensor 5' handeln. Es kann auch vorgesehen sein, dass das Bauelement 5, 5' eine entsprechende Leuchte oder einen Sensor umfasst. Bei dem Sensor kann es sich beispielsweise um einen Bewegungssensor handeln, der insbesondere mit einer Steuereinheit des Lichtbandsystems zu Ansteuerung der Leuchte 3 verbunden ist.

Das Bauelement 5, 5' ist dabei außerhalb der Kanalanordnung 2 angeordnet und innerhalb der Kanalanordnung 2 bzw. in dem Innenbereich der Kanalanordnung 2 ist eine, mit der Durchgangsverdrahtung 4 elektrisch verbundene Einheit 6 angeordnet, die zur elektrischen Versorgung des Bauelements 5, 5' dient. Dabei ist zur elektrischen Verbindung zwischen der Einheit 6 und dem Bauelement 5, 5' ein Kabel 7 angeordnet, das abgedichtet durch eine Durchgangsöffnung in der Kanalanordnung 2 geführt ist. Im gezeigten Beispiel ist die Durchgangsöffnung in dem zweiten Profilteil 22 ausgebildet. Vorzugsweise ist die Durchgangsöffnung kreisförmig. Vorzugsweise ist dabei eine Tülle 8 zur Abdichtung des Kabels 7 gegenüber der Kanalanordnung 2 bzw. gegenüber dem zweiten Profilteil 22 vorgesehen.

Durch die abgedichtete Anordnung des Kabels 7 gegenüber der Kanalanordnung 2 lässt sich erzielen, dass die innerhalb der Kanalanordnung 2 angeordnete Leuchte 3 trotz des Bauelements 5, 5' geeignet abgedichtet gegenüber dem Außenraum angeordnet ist, also beispielsweise abgedichtet gegenüber Staub und Feuchtigkeit.

Die Einheit 6 ist vorzugsweise mit Bezug auf die Längsachse L in einem anderen Längsabschnitt angeordnet als die Leuchte 3 und gegebenenfalls die wenigstens eine weitere Leuchte, insbesondere nicht-überlappend mit der Leuchte 3 bzw. gegebenenfalls einer der Leuchten.

Erfindungsgemäß umfasst das Lichtbandsystem weiterhin ein bügelartiges Halteelement 9 zur mechanischen Fixierung des Bauelements 5, 5' von außen an der Tragschienenanordnung 1. So lässt sich das Bauelement 5, 5' - mit Bezug auf die Längsachse L - geeignet an unterschiedlichen Stellen der Tragschienenanordnung 1 anbringen. Vorzugsweise ist die Gestaltung derart, dass das Halteelement 9 lediglich durch eine Federkraft an der Tragschienenanordnung 1 gehalten ist. Hierdurch ist eine einfache, insbesondere werkzeuglose Befestigung des Halteelements 9 an der Tragschienenanordnung 1 ermöglicht.

Im gezeigten Beispiel ist das Bauelement 5, 5' an einem unteren Endbereich des Halteelements 9 mit dem Halteelement 9 verbunden, so dass es durch das Halteelement 9 an der Tragschienenanordnung 1 hängt, wie in Fig. 1 gezeigt.

Erfindungsgemäß ist das Halteelement 9 derart gestaltet, dass zwischen dem Bauelement 5, 5' und der Kanalanordnung 2 ein Abstand gebildet ist. Beispielsweise kann die Gestaltung derart sein, dass der Abstand - hier ein vertikaler Abstand - mindestens 2 cm beträgt.

Eine besonders geeignete Gestaltung ist ermöglicht, wenn das Halteelement 9 zwei Arme 10 aufweist, die zum Halten des Bauelements 5, 5' von zwei gegenüberlegenden Seiten gegen die Tragschienenanordnung 1 greifen, insbesondere gegen die beiden U-Schenkel 11, 12 von einem der Tragschienenelemente.

Die Einheit 6 kann - wie in Fig. 3 angedeutet - länglich sein, so dass sie sich mit einer Hauptachse parallel zur Längsachse L erstreckt. Zur elektrischen Verbindung mit der Durchgangsverdrahtung 4 kann eine Schneidbuchse 30 vorgesehen sein. Zwischen der Schneidbuchse 30 und der Einheit 6 kann zur elektrischen Verbindung eine Steckverbindung vorgesehen sein. Beispielsweise kann hierzu ein Stecker an der Einheit 6 ausgebildet sein, der andererseits mit dem Kabel 7 verbunden ist.

Zur Halterung der Einheit 6 in der Kanalanordnung 2 kann wenigstens eine Feder 31 vorgesehen sein.

Vorzugsweise ist das Kabel 7 mit einer Beweglichkeitsreserve angeordnet, die dazu dient, eine mögliche temperaturänderungsbedingte Lageänderung der Durchgangsöffnung gegenüber der Tragschienenanordnung 1 und/oder gegenüber der Einheit 6 aufzunehmen. Im Allgemeinen kommt es bei einem Betrieb des Lichtbandsystems zu Temperaturschwankungen, beispielsweise aufgrund einer Erwärmung der Leuchte 3. Wenn die Tragschienenelemente aus einem Metall bestehen und das zweite Profilteil 22 aus einem Kunststoff, ist davon auszugehen, dass sich bei einer Erwärmung das zweite Profilteil 22 entlang der Längsachse L stärker ausdehnt als die Tragschienenanordnung. Durch das genannte Bewegungsspiel lässt sich vermeiden, dass es in einem solchen Fall zu einer unerwünschten Spannung im Kabel 7 kommt.

Das Kabel 7 kann zur Erzielung der Beweglichkeitsreserve mit einer Schlaufe gestaltet sein, wie in Fig. 1 angedeutet. Es kann zusätzlich auch eine weitere entsprechende Schlaufe des Kabels 7 innerhalb der Kanalanordnung 2 ausgebildet sein.

Vorzugsweise umfasst das Bauelement 5, 5' eine Kabelverschraubung 40 zur Einführung des Kabels 7 in einen Innenraum des Bauelements 5, 5'. Hierdurch lässt sich besonders geeignet eine dichte Verbindung zwischen dem Kabel 7 und dem Bauelement 5, 5' erzielen.

Vorzugsweise sind die Kanalanordnung 2 und das Bauelement 5, 5' staub- und spritzwassergeschützt ausgebildet, insbesondere der Schutzart IP65 entsprechend. So eignet sich das Lichtbandsystem für einen Betrieb in einer entsprechend staubigen und feuchten Umgebung.

In Fig. 4 ist das Bauelement - hier exemplarisch an Hand des Sensors 5' gezeigt - verbunden mit dem Halteelement 9 in einer von der Tragschienenanordnung 1 separierten Form skizziert. An den beiden Armen 10 können so genannten Kratzprägungen 50 ausgebildet sein, die dazu gestaltet sind, von außen und von unten gegen die unteren freien Enden der beiden U-Schenkel 11, 12 zu greifen und das Halteelement 9 in einer gewünschten Längsposition gegenüber der Tragschienenanordnung 1 zu halten. Hierdurch lässt sich insbesondere auch der oben genannte vertikale Abstand erzielen, durch den vermieden wird, dass im Fall eines Schlags gegen das Bauelement 5' von unten Letzteres gegen die Tragschienenanordnung 1 gedrückt wird.

Am oberen Ende der Arme 10 können diese aufeinander zu gerichtete Schenkel 51, 52 aufweisen, die dazu gestaltet sind, zum Halten des Bauelements 5, 5' von oben über den Verbindungsschenkel 13 zu greifen und beispielsweise an dort ausgebildeten - in Fig. 2 bezeichneten - Fortsätzen 14 anzugreifen.

Das so gestaltete Halteelement 9 lässt sich praktisch an jeder beliebigen Längsposition an der Tragschienenanordnung 1 anordnen - mit Ausnahme derjenigen Stellen, an denen die Haltefedern 15 montiert sind.

Im gezeigten Beispiel sind in den Armen 10 Löcher 55 gebildet, die dazu dienen, durch Sichtprüfung festzustellen, ob das Halteelement 9 ordnungsgemäß mit der Tragschienenanordnung 1 verbunden ist. Außerdem können die Löcher 55 derart gestaltet sein, dass gegebenenfalls für eine erleichterte Demontage des Halteelements 9 von der Tragschienenanordnung 1 ein stiftartiges Werkzeug hindurchgesteckt werden kann.

Im gezeigten Beispiel weist das Halteelement 9 einen unteren Schenkel 57 mit bogenförmigen Öffnungen 56 auf, die derart gestaltet sind, dass das Bauelement 5' mit Bezug auf eine vertikale Achse in unterschiedlichen Drehstellungen angebracht werden kann. Dies kann beispielsweise im Fall eines Sensors 5' wünschenswert sein. Beispielsweise kann die Gestaltung der Öffnungen 56 derart sein, dass das Bauelement 5' - mit Bezug auf die vertikale Achse - innerhalb eines Winkelbereichs von wenigstens 90° in einer beliebigen Stellung fixiert werden kann. Zur Fixierung können dabei beispielsweise Muttern dienen.

Die Formgebung bzw. Gestaltung der Öffnungen 56 kann auf das betreffende Bauelement 5, 5' zugeschnitten sein.

## Patentansprüche

1. Lichtbandsystem, aufweisend
- eine Tragschienenanordnung (1),
- eine, an der Tragschienenanordnung (1) gehalten angeordnete, abgedichtete Kanalanordnung (2), welche durch ein erstes und ein zweites Profilteil (21, 22) gebildet ist, wobei das zweite Profilteil (22) eine Abdeckung der Tragschienenanordnung (1) bildet und zumindest teilweise lichtdurchlässig ist,
- eine, in der Kanalanordnung (2) angeordnete Leuchte (3), die dazu ausgestaltet ist, ein Licht durch die Kanalanordnung (2) hindurch in einen Außenraum des Lichtbandsystems abzugeben,
- eine, in der Kanalanordnung (2) angeordnete Durchgangsverdrahtung (4) zur elektrischen Versorgung der Leuchte (3),
- ein elektrisches Bauelement (5, 5'), das außerhalb der Kanalanordnung (2) angeordnet ist, wobei innerhalb der Kanalanordnung (2) eine, mit der Durchgangsverdrahtung (4) elektrisch verbundene Einheit (6) angeordnet ist, die zur elektrischen Versorgung des Bauelements (5, 5') dient, wobei zur elektrischen Verbindung zwischen der Einheit (6) und dem Bauelement (5, 5') ein Kabel (7) angeordnet ist,
**dadurch gekennzeichnet,**
**dass** das Kabel abgedichtet durch eine Durchgangsöffnung in dem die Abdeckung bildenden zweiten Profilteil (22) geführt ist, wobei ein bügelartiges Halteelement (9) zur mechanischen Fixierung des Bauelements (5,5') von außen an der Tragschienenanordnung derart gestaltet ist, dass zwischen dem Bauelement (5,5') und der Kanalanordnung (2), und zwischen dem Halteelement (9) und dem zweiten Profilteil (22), ein Abstand gebildet ist.

2. Lichtbandsystem nach Anspruch 1,
**gekennzeichnet durch**
eine Tülle (8) zur Abdichtung des Kabels (7) gegenüber der Kanalanordnung (2).

3. Lichtbandsystem nach Anspruch 1 oder 2,
**dadurch gekennzeichnet,**
**dass** das Halteelement (9) lediglich durch eine Federkraft an der Tragschienenanordnung (1) gehalten ist.

4. Lichtbandsystem nach einem der Ansprüche 1 bis 3,
**dadurch gekennzeichnet,**
**dass** das Halteelement (9) zwei Arme (10) aufweist, die zum Halten des Bauelements (5, 5') von zwei gegenüberlegenden Seiten gegen die Tragschienenanordnung (1) greifen.

5. Lichtbandsystem nach einem der vorhergehenden Ansprüche,
**dadurch gekennzeichnet,**
**dass** das Kabel (7) mit einer Beweglichkeitsreserve angeordnet ist, die dazu dient, eine mögliche temperaturänderungsbedingte Lageänderung der Durchgangsöffnung gegenüber der Tragschienenanordnung (1) und/oder gegenüber der Einheit (6) aufzunehmen.

6. Lichtbandsystem nach einem der vorhergehenden Ansprüche,
**dadurch gekennzeichnet,**
**dass** das Bauelement (5, 5') eine Kabelverschraubung (40) zur Einführung des Kabels (7) in einen Innenraum des Bauelements (5, 5') umfasst.

7. Lichtbandsystem nach einem der vorhergehenden Ansprüche,
**dadurch gekennzeichnet,**
**dass** die Kanalanordnung (2) und das Bauelement (5, 5') staub- und spritzwassergeschützt ausgebildet sind, insbesondere der Schutzart IP65 entsprechend.

8. Lichtbandsystem nach einem der vorhergehenden Ansprüche,
**dadurch gekennzeichnet,**
**dass** das Bauelement (5, 5') eine Leuchte (5), beispielsweise in Form einer Notleuchte oder einen Sensor (5') umfasst oder durch eine Leuchte (5), beispielsweise in Form einer Notleuchte oder durch einen Sensor (5') gebildet ist.

9. Lichtbandsystem nach einem der vorhergehenden Ansprüche,
**dadurch gekennzeichnet,**
**dass** die Tragschienenanordnung (1) mehrere metallene Tragschienenelemente umfasst, die in einem normalen Querschnitt betrachtet in erster Näherung eine U-Form aufweisen, durch die ein Innenbereich (17) der Tragschienenanordnung (1) begrenzt ist, wobei die Kanalanordnung (2) zumindest überwiegend innerhalb des Innenbereichs (17) angeordnet ist.

10. Lichtbandsystem nach einem der vorhergehenden Ansprüche,
**dadurch gekennzeichnet,**
**dass** die Kanalanordnung (2) zumindest überwiegend aus einem Kunststoff besteht, beispielsweise aus einem thermoplastischen Elastomer.

## Claims

1. A light strip system, comprising
- a support rail arrangement (1),
- a sealed channel arrangement (2) which is held on the support rail arrangement (1) and is formed by a first and a second profile part (21, 22), the second profile part (22) forming a cover for the support rail arrangement (1) and being at least partially translucent,
- a luminaire (3) which is arranged in the channel arrangement (2) and is designed to emit light through the channel arrangement (2) into an outer space of the light strip system,
- through-wiring (4) arranged in the channel arrangement (2) for the electrical supply of the luminaire (3),
- an electrical component (5, 5') which is arranged outside the channel arrangement (2), a unit (6) which is electrically connected to the through-wiring (4) being arranged within the channel arrangement (2) and being used for the electrical supply of the component (5, 5'), a cable (7) being arranged for electrical connection between the unit (6) and the component (5, 5'),
**characterized in that**
the cable is guided in a sealed manner through a through-opening in the second profile part (22) forming the cover, a bracket-like holding element (9) being designed to mechanically fix the component (5, 5') to the support rail arrangement from the outside in such a way that a distance is formed between the component (5, 5') and the channel arrangement (2) and between the holding element (9) and the second profile part (22).

2. The light strip system according to claim 1,
**characterized by**
a grommet (8) for sealing the cable (7) relative to the channel arrangement (2).

3. The light strip system according to claim 1 or claim 2,
**characterized in that**
the holding element (9) is only held on the support rail arrangement (1) by a spring force.

4. The light strip system according to any of claims 1 to 3,
**characterized in that**
the holding element (9) has two arms (10) which engage against the support rail arrangement (1) in order to hold the component (5, 5') from two opposite sides.

5. The light strip system according to any of the preceding claims,
**characterized in that**
the cable (7) is arranged with a mobility reserve which is used to accommodate a possible change in position of the through-opening relative to the support rail arrangement (1) and/or to the unit (6), which change is caused by a change in temperature.

6. The light strip system according to any of the preceding claims,
**characterized in that**
the component (5, 5') comprises a cable gland (40) for inserting the cable (7) into an interior of the component (5, 5').

7. The light strip system according to any of the preceding claims,
**characterized in that**
the channel arrangement (2) and the component (5, 5') are designed to be dust-proof and splash-proof, in particular in accordance with the protection class IP65.

8. The light strip system according to any of the preceding claims,
**characterized in that**
the component (5, 5') comprises a luminaire (5), for example in the form of an emergency light, or a sensor (5'), or is formed by a luminaire (5), for example in the form of an emergency light, or by a sensor (5').

9. The light strip system according to any of the preceding claims,
**characterized in that**
the support rail arrangement (1) comprises a plurality of metal support rail elements which, in a first approximation, when viewed in normal cross section, have a U-shape by means of which an inner region (17) of the support rail arrangement (1) is delimited, the channel arrangement (2) being arranged at least predominantly within the inner region (17).

10. The light strip system according to any of the preceding claims,
**characterized in that**
the channel arrangement (2) consists at least predominantly of a plastics material, for example of a thermoplastic elastomer.

## Revendications

1. Système de ruban lumineux, présentant
- un agencement de rails (1),
- un agencement de canaux (2) scellé, agencé maintenu sur l'agencement de rails (1), qui est formé par une première et une seconde pièce profilée (21, 22), dans lequel la seconde pièce profilée (22) forme un capot de l'agencement de rails (1) et laisse au moins partiellement passer la lumière,
- une lampe (3), agencée dans l'agencement de canaux (2), qui est conçue pour émettre une lumière à travers l'agencement de canaux (2) dans un espace externe du système de chemin lumineux,
- un câblage traversant (4) agencé dans l'agencement de canaux (2) pour l'alimentation électrique de la lampe (3),
- un composant électrique (5, 5'), qui est agencé à l'extérieur de l'agencement de canaux (2), dans lequel, à l'intérieur de l'agencement de canaux (2), une unité (6) électriquement connectée au câblage traversant (4) est agencée, qui sert à l'alimentation électrique du composant (5, 5'), dans lequel, pour la connexion électrique entre l'unité (6) et le composant (5, 5'), un câble (7) est agencé,
**caractérisé en ce**
**que** le câble est guidé de manière scellée à travers une ouverture traversante dans la seconde pièce profilée (22) formant le capot, dans lequel un élément de support de type étrier (9) pour la fixation mécanique du composant (5, 5) de l'extérieur sur l'agencement de rails est conçu de telle sorte qu'un écart est formé entre le composant (5, 5') et l'agencement de canaux (2) et entre l'élément de support (9) et la seconde pièce profilée (22).

2. Système de ruban lumineux selon la revendication 1,
**caractérisé par**
une douille (8) pour assurer l'étanchéité du câble (7) par rapport à l'agencement de canaux (2).

3. Système de ruban lumineux selon la revendication 1 ou 2,
**caractérisé en ce**
**que** l'élément de support (9) est maintenu uniquement par une force élastique sur l'agencement de rails (1).

4. Système de ruban lumineux selon l'une des revendications 1 à 3,
**caractérisé en ce**
**que** l'élément de support (9) présente deux bras (10), qui, pour maintenir le composant (5, 5'), agrippent depuis deux côtés opposés contre l'agencement de rails (1).

5. Système de ruban lumineux selon l'une quelconque des revendications précédentes,
**caractérisé en ce**
**que** le câble (7) est agencé avec une réserve de mobilité qui sert à accommoder un changement de position possible dû à la variation de température de l'ouverture traversant par rapport à l'agencement de rails (1) et/ou par rapport à l'unité (6).

6. Système de ruban lumineux selon l'une quelconque des revendications précédentes,
**caractérisé en ce**
**que** le composant (5, 5') comprend un passe-câble (40) pour l'introduction du câble (7) dans un espace interne du composant (5, 5').

7. Système de ruban lumineux selon l'une quelconque des revendications précédentes,
**caractérisé en ce**
**que** l'agencement de canaux (2) et le composant (5, 5') sont formés étanches à la poussière et aux projections d'eau, en particulier de manière correspondant à l'indice de protection IP65.

8. Système de ruban lumineux selon l'une quelconque des revendications précédentes,
**caractérisé en ce**
**que** le composant (5, 5') comprend une lampe (5), par exemple sous la forme d'une lampe de secours ou d'un capteur (5') ou est formé par une lampe (5), par exemple sous la forme d'une lampe de secours ou par un capteur (5').

9. Système de ruban lumineux selon l'une quelconque des revendications précédentes,
**caractérisé en ce**
**que** l'agencement de rails (1) comprend plusieurs éléments de rails métalliques, qui présentent, vus dans une section transversale normale en première approximation une forme de U, par lesquels une zone interne (17) de l'agencement de rails (1) est délimitée, dans lequel l'agencement de canaux (2) est agencé au moins principalement à l'intérieur de la zone interne (17).

10. Système de ruban lumineux selon l'une quelconque des revendications précédentes,
**caractérisé en ce**
**que** l'agencement de canaux (2) est constitué au moins principalement d'une matière plastique, par exemple d'un élastomère thermoplastique.
